# EUROPÄISCHE PATENTSCHRIFT

(11) **EP 1 469 205 B1**
(45) Veröffentlichungstag und Bekanntmachung des Hinweises auf die Patenterteilung: **15.08.2007**
(21) Anmeldenummer: 04008316.4
(22) Anmeldetag: 06.04.2004
(51) Int. Cl.: F15B 15/19

(54) **Kraftelement**
Force element
Elément de force

(30) Priorität: 19.04.2003 DE 10317987; 27.02.2004 DE 102004009444
(43) Veröffentlichungstag der Anmeldung: 20.10.2004
(73) Patentinhaber: Delphi Technologies, Inc., Troy, MI 48007 (US)
(72) Erfinder: Brede, Uwe, 90765 Fuerth (DE); Bretfeld, Anton, 90765 Fuerth (DE); Storath, Josef, 91301 Forchheim (DE)
(74) Vertreter: Manitz, Finsterwald & Partner GbR

(56) Entgegenhaltungen:
- EP-A- 0 731 004
- EP-A- 1 186 786
- DE-A1- 2 747 977
- DE-C1- 10 203 710

## Beschreibung

Die Erfindung betrifft ein Kraftelement nach dem Oberbegriff des Anspruchs 1 (EP-A-0731004).

Kraftelemente werden eingesetzt, um mechanische Steuerungsvorgänge in Gang zu setzen, auszulösen oder direkt zu betätigen. Wie auch in der DE 2 747 977 A1 beschrieben, wird nach Zündung einer pyrotechnischen Ladung eines Anzündelements in einem Gehäuse ein Kolben, auf dem ein Stößel angeordnet ist, bewegt, der dann aus dem Gehäuse den Stößel ausfährt und damit einen mechanischen Bewegungsvorgang durch Ausübung von Kraft einleiten kann. Kraftelemente dieser Bauform sind jedoch aufwendig und kostspielig. Speziell der Einsatz im Automobilsicherheitsbereich erfordert Lösungen mit hoher technischer Performance bei niedrigem Preis.

Der Erfindung liegt die Aufgabe zu Grunde, ein Kraftelement nach dem Oberbegriff des Anspruchs 1 so zu verbessern, dass dieses stabiler ist.

Diese Aufgabe wird erfindungsgemäß dadurch die Merkmale des Anspruch 1 gelöst.

Der Kolben weist einen größeren Durchmesser als der Stößel auf und beide sind über einen ringförmigen Absatz miteinander verbunden. Die Zylinderhülse ist hieran angepasst und weist im Bereich des Kolbens einen größeren Durchmesser als im Bereich des Stößels auf.

In vorteilhafter Ausführungsform dient der Übergang der Zylinderhülse vom größeren auf den kleineren Durchmesser im ausgefahrenen Zustand des Stößels als Anschlag für den ringförmigen Absatz des Kolbens.

Dieser Absatz bzw. Übergang der Zylinderhülse vom größeren auf den kleineren Durchmesser ist durch Stauchen und/oder Falten der Zylinderhülse bzw. deren Wand hergestellt.

Bevorzugt ist die Zylinderhülse aus einem Metall hergestellt.

Zum besseren Druckaufbau der Antriebsgase ist im Kolben am zum Antriebselement gewandten Ende eine vorzugsweise halbkreisförmige Ausbuchtung eingebracht.

An den Stirnseiten der Zylinderhülse ist die Wand der Zylinderhülse vorteilhafterweise nach außen umgebogen, so dass die Zylinderhülse besser im umgebenden Gehäuse verankert ist.

In bevorzugter Ausführungsform ist auf dem Außenumfang des Kolbens ein Dichtungsring eingelassen.

Damit der Stößel nach der Zündung des Antriebselements in seiner ausgetriebenen Stellung verankert ist, ist bevorzugt der Stößel an seinem dem Kolben abgewandten Ende konisch ausgebildet, so dass er beim Austreiben in einen Presssitz mit der Zylinderhülse übergeht.

In bevorzugter Ausführungsform besteht das Gehäuse aus Kunststoff.

Ein Verfahren zur Herstellung eines erfindungsgemäßen Kraftelements zeichnet sich dadurch aus, dass die Zylinderhülse, das Antriebselement und der Kolben mit dem Stößel einzeln gefertigt und anschließend als Bausatz geschlossen montiert werden und zuletzt vom Gehäuse aus Kunststoff umgeben wird.

Nachfolgend wird die Erfindung an Hand von Figuren genauer erläutert.

In vorteilhafter Weise lassen sich mechanische Steuerungsprobleme als modulares, den verschiedensten Aufgabenstellungen anpaßbares System lösen. Dazu werden die drei Funktionselemente des erfindungsgemäßen Kraftelements wie pyrotechnisches Antriebselement 1 (siehe Figur 1), Stößel 2 mit integriertem Kolben 2a und Dichtring 4 sowie die Zylinderhülse 3 einzeln gefertigt und dann als Bausatz geschlossen montiert und nach unterschiedlichsten kundenspezifischen Einbauverhältnissen mit einem Kunststoffgehäuse 5 (siehe auch Fig. 2) umgeben.

Dieses erfindungsgemäße modulare System hat den Vorteil, dass die eigentliche Funktionseinheit bestehend aus Antriebselement 1, Stößel 2 mit Kolben 2a und Zylinderhülse 3 uneingeschränkt mit einer äußeren Formgebung des Gehäuses für die verschiedensten Einbaubedingungen angepaßt werden kann. Figur 2 zeigt verschiedene Ausführungsformen der äußeren Adaptionsgeometrie mit den unterschiedlichsten Gehäusen 5.

### Funktion:

Tritt zum Beispiel an einer elektrischen Einrichtung eine technische Überlastsituation oder im Fahrzeug eine Crashsituation auf, so wird über eine Sensorik ein elektrischer Auslöse- Stromimpuls auf die Anschlußsteckerpins 6 des Antriebselements 1 gegeben. Mit diesem Stromstoß wird die pyrotechnische Antriebsladung im Antriebselement 1 gezündet, wodurch ein Antriebsdruck im Bereich des Kolbens 2a entsteht, der den Stößel 2 über den Kolben 2a austreibt. Der durch den Übergang des Kolbens 2a zum Stößel 2 gebildete ringförmige Absatz 7 kann in seiner Endlage an die Zylinderhülse 3 anschlagen und damit abgebremst werden. Der Stößel 2 kann jedoch auch leicht konisch ausgebildet sein, so dass er beim Austreiben durch die Konizität in einen Preßsitz mit der Zylinderhülse 3 übergeht. Damit wäre der Stößel 2 sehr fest in der Endlage fixiert. Ebenfalls kann diese Konizität ein gesteuertes Abbremsen ermöglichen. Mit dem Bezugszeichen 8 ist eine Steckeraufnahme mit Verrastungsform bezeichnet, über die der Stecker an die Pins 6 des Antriebselements 1 befestigbar ist.

Die Zylinderhülse 3 ist an ihren Stirnseiten offen ausgebildet, wobei auf einer Stirnseite das Antriebselement 1 eingeschoben ist und auf der anderen Stirnseite der Stößel 2 angeordnet ist oder herausragt. Der Stößel 2 weist an der zum Antriebselement 1 zeigenden Seite einen Kolben 2a auf, der einen größeren Durchmesser als der Stößel 2 aufweist und mit diesem über einen ringförmigen Absatz 7 verbunden ist. Hieran angepasst ist die Zylinderhülse 3, die im Bereich des Kolbens 2a und des Antriebselements 1 einen größeren Durchmesser als an dem dem Antriebselement 1 entgegengesetzten Ende der Zylinderhülse 3 aufweist. Der Übergang 10 der Zylinderhülse 3 vom größeren auf den kleineren Durchmesser dient im ausgefahrenen Zustand des Stößels 2 als Anschlag 11 für den Kolben 2a. An dem zum Antriebselement 1 gewandten Ende des Kolbens 2a ist im Kolben 2a eine halbkreisförmige Ausbuchtung 9 eingebracht.

Figur 2 zeigt verschiedene Gehäuse 5 des Kraftelements, nämlich als im Schnitt viertelkreisförmig, dreieckig mit z. B. einer Schwalbenschwanznut 12 zur Befestigung, rund oder rechteckig.

## Patentansprüche

1. Kraftelement mit einer an ihren Stirnseiten offenen Zylinderhülse (3) in der ein gaserzeugendes Antriebselement (1) und ein Kolben (2a) mit einem auf dem Kolben (2a) angeordneten Stößel (2) angeordnet sind, wobei der Kolben (2a) von den erzeugten Antriebsgasen des Antriebselementes (1) in Austrittsrichtung des Stößels (2) aus der Zylinderhülse (3) beschleunigbar ist, wobei an einer ersten Stirnseite der Zylinderhülse (3) das Antriebselement (1) eingeschoben ist und an einer zweiten Stirnseite der Stößel (2) angeordnet ist, **dadurch gekennzeichnet, dass** sich des Kraftelement in einem Gehäuse (5) befindet, und dass an den Stirnseiten die Wand der Zylinderhülse (3) rechtwinklig nach außen umgebogen ist.

2. Kraftelement, nach Anspruch 1, **dadurch gekennzeichnet, dass** der Kolben (2a) einen größeren Durchmesser als der Stößel (2) aufweist und beide über einen ringförmigen Absatz (7) miteinander verbunden sind, wobei die Zylinderhülse (3) im Bereich des Kolbens (2a) einen größeren Durchmesser als im Bereich des Stößels (2) aufweist.

3. Kraftelement nach Anspruch 2, **dadurch gekennzeichnet, dass** der Übergang (10) der Zylinderhülse (3) vom größeren auf den kleineren Durchmesser im ausgefahrenen Zustand des Stößels (2) als Anschlag (11) für den ringförmigen Absatz (7) des Kolbens (2a) dient.

4. Kraftelement nach Anspruch 2 oder 3, **dadurch gekennzeichnet, dass** der Übergang (10) der Zylinderhülse (3) vom größeren auf den kleineren Durchmesser durch Stauchen und/oder Falten der Zylinderhülse (3) hergestellt ist.

5. Kraftelement nach einem der Ansprüche 1 bis 4, **dadurch gekennzeichnet, dass** die Zylinderhülse (3) aus einem Metall besteht.

6. Kraftelement nach einem der Ansprüche 1 bis 5, **dadurch gekennzeichnet, dass** im Kolben (2a) am zum Antriebselement (1) gewandten Ende eine vorzugsweise halbkreisförmige Ausbuchtung (9) eingebracht ist.

7. Kraftelement nach einem der Ansprüche 1 bis 6, **dadurch gekennzeichnet, dass** auf dem Außenumfang des Kolbens (2a) ein Dichtungsring (4) eingelassen ist.

8. Kraftelement nach einem der Ansprüche 1 bis 7, **dadurch gekennzeichnet, dass** der Stößel (2) an seinem dem Kolben (2a) abgewandten Ende konisch ausgebildet ist.

9. Kraftelement nach einem der Ansprüche 1 bis 8, **dadurch gekennzeichnet, dass** das Gehäuse (5) aus Kunststoff besteht.

## Claims

1. A force element having a cylinder sleeve (3) which is open at its end faces and in which a gas-generating driving member (1) and a piston (2a) are arranged with a plunger (2) arranged on the piston (2a), wherein the piston (2a) can be accelerated by the generated driving gases of the driving member (1) out of the cylinder sleeve (3) in the outlet direction of the plunger (2), wherein the driving member (1) is pushed in at a first end face of the cylinder sleeve (3) and the plunger (2) is arranged at a second end face, **characterised in that** the force element is located in a housing (5), and **in that** the wall of the cylinder sleeve (3) is bent over outwardly at right angles at the end faces of the wall.

2. A force element in accordance with claim 1, **characterised in that** the piston (2a) has a larger diameter than the plunger (2) and both are connected to one another via a ring-shaped step (7), with the cylinder sleeve (3) having a larger diameter in the region of the piston (2a) than in the region of the plunger (2).

3. A force element in accordance with claim 2, **characterised in that** the transition (10) of the cylinder sleeve (3) from the larger diameter to the smaller diameter in the extended state of the plunger (2) serves as an abutment (11) for the ring-shaped step (7) of the piston (2a).

4. A force element in accordance with claim 2 or claim 3, **characterised in that** the transition (10) of the cylinder sleeve (3) from the larger diameter to the smaller diameter is established by compressing and/or folding the cylinder sleeve (3).

5. A force element in accordance with any one of the claims 1 to 4, **characterised in that** the cylinder sleeve (3) consists of a metal.

6. A force element in accordance with any one of the claims 1 to 5, **characterised in that** a preferably semi-circular indentation (9) is introduced in the piston (2a) at the end facing the driving member (1).

7. A force element in accordance with any one of the claims 1 to 6, **characterised in that** a sealing ring (4) is let in at the outer periphery of the piston (2a).

8. A force element in accordance with any one of the claims 1 to 7, **characterised in that** the plunger (2) is made conical at its end remote from the piston (2a).

9. A force element in accordance with any one of the claims 1 to 8, **characterised in that** the housing (5) consists of plastic.

## Revendications

1. Elément de force comprenant une douille cylindrique (3) aux extrémités frontales ouvertes, dans laquelle est disposé un élément de propulsion générateur de gaz (1) et un piston (2a) comprenant un poussoir (2) disposé sur le piston (2a), le piston pouvant être accéléré, par les gaz propulseurs générés par l'élément propulseur (1), jusque dans la position de déploiement du poussoir (2) hors de la douille cylindrique (3), l'élément propulseur (1) étant emmanché dans une première extrémité frontale de la douille cylindrique, et le poussoir (2) étant disposé dans une seconde extrémité frontale,
**caractérisé en ce que** l'élément de force se situe à l'intérieur d'un boîtier (5), et qu'aux extrémités frontales, la paroi de la douille cylindrique (3) est repliée perpendiculairement vers l'extérieur.

2. Elément de force selon la revendication 1, **caractérisé en ce que** le piston (2a) présente un plus grand diamètre que le poussoir (2), et que les deux sont reliés l'un à l'autre par l'intermédiaire d'un épaulement annulaire (7), la douille cylindrique (3) présentant, au niveau du piston (2a), un plus grand diamètre qu'au niveau du poussoir (2).

3. Elément de force selon la revendication 2, **caractérisé en ce qu'**à l'état déployé du poussoir (2), la partie de transition (10) de la douille cylindrique (3), entre le plus grand diamètre et le plus petit diamètre, sert de butée (11) à l'épaulement annulaire (7) du piston (2a).

4. Elément de force selon la revendication 2 ou 3, **caractérisé en ce que** la partie de transition (10) de la douille cylindrique (3), entre le plus grand diamètre et le plus petit diamètre, est produite par refoulement et/ou plissage de la douille cylindrique (3).

5. Elément de force selon l'une des revendications 1 à 4, **caractérisé en ce que** la douille cylindrique (3) est faite en un métal.

6. Elément de force selon l'une des revendications 1 à 5, **caractérisé en ce qu'**une cavité (9), de préférence d'une forme semi-circulaire, est aménagée dans l'extrémité du piston (2a), qui est tournée vers l'élément propulseur (1).

7. Elément de force selon l'une des revendications 1 à 6, **caractérisé en ce qu'**une bague d'étanchéité (4) est insérée dans la périphérie extérieure du piston (2a).

8. Elément de force selon l'une des revendications 1 à 7, **caractérisé en ce que** le poussoir (2) présente, a son extrémité éloignée du piston (2a), une configuration conique.

9. Elément de force selon l'une des revendications 1 à 8, **caractérisé en ce que** le boîtier (5) est fait en matière plastique.
